# EUROPÄISCHE PATENTSCHRIFT

(11) **EP 1 407 135 B1**
(45) Veröffentlichungstag und Bekanntmachung des Hinweises auf die Patenterteilung: **12.07.2006**
(21) Anmeldenummer: 02742713.7
(22) Anmeldetag: 07.05.2002
(51) Int. Cl.: F02M 61/16, F02M 51/06, F16J 15/06

(54) **BRENNSTOFFEINSPRITZVENTIL**
FUEL INJECTION VALVE
SOUPAPE D'INJECTION DE CARBURANT

(30) Priorität: 09.07.2001 DE 10133263
(43) Veröffentlichungstag der Anmeldung: 14.04.2004
(73) Patentinhaber: ROBERT BOSCH GMBH, 70442 Stuttgart (DE)
(72) Erfinder: STIER, Hubert, 71665 Vaihingen/Enz (DE)
(86) Internationale Anmeldenummer: PCT/DE2002/001634
(87) Internationale Veröffentlichungsnummer: WO 2003/006819

(56) Entgegenhaltungen:
- DE-A- 3 904 718
- DE-A- 19 849 210
- GB-A- 1 439 258
- US-A- 3 912 284
- US-A- 6 076 802
- PATENT ABSTRACTS OF JAPAN vol. 1998, no. 11, 30. September 1998 (1998-09-30) -& JP 10 159675 A (TOYOTA MOTOR CORP), 16. Juni 1998 (1998-06-16)

## Beschreibung

### Stand der Technik

Die Erfindung geht aus von einem Brennstoffeinspritzventil nach dem Oberbegriff des unabhängigen Anspruchs 1.

Beispielsweise ist aus der DE 198 49 210 A1 ein Brennstoffeinspritzventil bekannt, das einen auf seiner stromabwärtigen Seite rohrförmigen Düsenkörper aufweist, an dessen stromabwärtigen Ende ein Dichtsitz und eine Abspritzöffnung angeordnet sind. Der rohrförmige Teil des Düsenkörpers ist in eine Aufnahmebohrung eines Zylinderkopfs einführbar. Gegenüber der Aufnahmebohrung des Zylinderkopfs, die einen mit der radialen Ausdehnung des Düsenkörpers korrespondierenden Durchmesser aufweist, ist der Düsenkörper mit einer Dichtung abgedichtet, die näherungsweise die Geometrie eines Hohlzylinders aufweist.

Zur Lagefixierung der Dichtung auf dem Düsenkörper weist der Düsenkörper eine umlaufende Nut auf, die beispielsweise durch Abdrehen des Düsenkörpers eingebracht wird und in die die Dichtung eingesetzt wird. Als Materialien können elastische Materialien eingesetzt werden, die sich zur Montage in der Nut über den Düsenkörper schieben lassen.

Weiterhin ist auch aus der DE 198 08 068 A1 ein Brennstoffeinspritzventil bekannt, bei dem auf dem Düsenkörper ein Dichtelement angeordnet ist. Die Dichtung ist aus einem metallischen Werkstoff und dehnt sich in radiale Richtung unter dem Einfluß der Temperatur, die durch den Verbrennungsvorgang entsteht, aus. Dies kann entweder durch eine Formgedächtnislegierung geschehen oder durch die Verwendung einer Bimetalldichtung. Zur Fixierung kann wie bei der DE 198 49 210 A1 eine Nut in dem Düsenkörper verwendet werden.

Im Betrieb der Brennkraftmaschine erwärmt sich der Metalldichtring und dehnt sich aus. Damit wird im Betrieb die Dichtwirkung erhöht. Zur leichteren Montage weist die Metalldichtung einen geringfügig kleineren Durchmesser auf, als die Aufnahmebohrung für das Brennstoffeinspritzventil, die in den Zylinderkopf eingebracht ist.

Nachteilig bei der in der DE 198 49 210 A1 angegebenen Dichtungslösung ist in erster Linie die auf die Dichtung einwirkende hohe Temperatur. Insbesondere bei direkteinspritzenden Brennkraftmaschinen ist eine Vollgasfestigkeit nichtmetallischer Dichtungsmaterialien nicht sicherzustellen.

Das in der DE 198 08 068 A1 offenbarte Brennstoffeinspritzventil hat den Nachteil, daß die Dichtwirkung der metallischen Dichtung temperaturabhängig ist. Nach einem Kaltstart der Brennkraftmaschine dauert es, bis sich durch den Verbrennungsvorgang die Materialien im Umfeld des Brennraums soweit erwärmt haben, daß durch die Wärmeleitung die Temperatur in der Dichtung erreicht ist, welche zu der erforderlichen Formänderung führt. Daher ist zusätzlich zu der vorgestellten Dichtung eine weitere Dichtung erforderlich, um den Brennraum bei Betriebsbeginn der Brennkraftmaschine gegen den Außenraum abzudichten, so daß kein Kompressionsdruck verloren geht.

Weiterhin nachteilig sind die aufwendigen Materialien, die bei der Herstellung sich temperaturabhängig verformender Metalldichtungen zum Einsatz kommen. Eine Formgedächtnislegierung weist eine auf den Einsatzzweck abgestimmte Übergangstemperatur auf. Um diese Übergangstemperatur sicher gewährleisten zu können, ist meist ein enger Spielraum hinsichtlich des Herstellverfahrens erforderlich. Dadurch werden nicht nur die Entwicklungskosten für die Legierung sondern auch die Kosten bei einem Einsatz in einer Serienfertigung erhöht.

Die Verwendung einer Bimetalldichtung erfordert eine Fixierung der Dichtung an dem Düsenkörper, der bei der Verformung als Gegenlager dient. Eine Montage des Bimetalls in einer Nut beispielsweise ist jedoch schwierig, da sich die Eigenschaften des Materials ändern, wenn eines der beiden Metalle eine nicht elastische Verformung bei der Montage erfährt.

### Vorteile der Erfindung

Das erfindungsgemäße Brennstoffeinspritzventil mit dem kennzeichnenden Merkmal des Anspruchs 1 hat demgegenüber den Vorteil, daß der Düsenkörper und ein Magnettopf, in welchem der Magnetkreis des Brennstoffeinspritzventils gekapselt ist, mittels einer gewindeförmigen Labyrinthdichtung gegenüber einer Umgebung des Brennstoffeinspritzventils abgedichtet sind.

Gemäß den in den Abhängigen Ansprüchen aufgeführten Maßnahmen sind vorteilhafte Weiterbildungen des erfindungsgemäßen Brennstoffeinspritzventils möglich.

Vorteilhafterweise weist die Labyrinthdichtung zwei bis drei Windungen auf, welche eine radiale Amplitude von ca. 0,5 mm aufweisen, um eine zuverlässige Dichtwirkung zu erzielen.

Weiterhin ist von Vorteil, daß die Labyrinthdichtung mittels einfacher Herstellungsverfahren unter Zuhilfenahme eines Gewindefurchwerkzeugs oder eines Innendorns ohne spanende Nachbearbeitung erfolgen kann.

Von Vorteil ist auch, daß die Form des Gewindes nicht auf runde Querschnitte beschränkt ist, sondern beliebig ellipsenförmig oder oval herstellbar ist.

### Zeichnung

Ein Ausführungsbeispiel eines erfindungsgemäßen Brennstoffeinspritzventils ist in der Zeichnung vereinfacht dargestellt und wird in der nachfolgenden Beschreibung näher erläutert. Es zeigt:
- Fig. 1: einen schematischen Teilschnitt durch ein Ausführungsbeispiel eines erfindungsgemäßen Brennstoffeinspritzventils, und
- Fig. 2: einen Ausschnitt aus dem in Fig. 1 dargestellten Ausführungsbeispiel eines erfindungsgemäß Brennstoffeinspritzventils 1 im Bereich II in Fig. 1.

### Beschreibung des Ausführungsbeispiels

Ein in Fig. 1 dargestelltes Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 umfaßt einen hülsenförmigen Düsenkörper 2, in welchem beispielsweise eine nicht weiter dargestellte Ventilnadel angeordnet sein kann. Bei dem Brennstoffeinspritzventil 1 handelt es sich im Ausführungsbeispiel um ein elektromagnetisch betätigtes Brennstoffeinspritzventil 1. Der Düsenkörper 2 durchgreift eine Magnetspule 3, welche auf einen Spulenträger 4 gewickelt ist. Die Magnetspule 3 ist in einem Magnettopf 6 gekapselt, welcher durch eine erfindungsgemäß ausgestaltete Labyrinthdichtung 5 gegen eine Umgebung des Brennstoffeinspritzventils 1 abgedichtet ist.

Eine detaillierte Darstellung der Labyrinthdichtung 5 des erfindungsgemäßen Brennstoffeinspritzventils 1 ist Fig. 2 und der nachfolgenden Beschreibung zu entnehmen.

Die Magnetspule 3 wird über eine nicht weiter dargestellte Leitung von einem über einen elektrischen Steckkontakt 7 zuführbaren elektrischen Strom erregt. Der Steckkontakt ist von einer Kunststoffummantelung 8 umgeben, die am Düsenkörper 2 angespritzt sein kann.

Fig. 2 zeigt in einer auszugsweisen Schnittdarstellung den in Fig. 1 mit II bezeichneten Bereich des in Fig. 1 dargestellten Ausführungsbeispiels eines erfindungsgemäß ausgestalteten Brennstoffeinspritzventils 1.

Die Magnetspule 3 und der Düsenkörper 2 des erfindungsgemäß ausgestalteten Brennstoffeinspritzventils 1 sind, wie bereits erwähnt, mit einer Labyrinthdichtung 5 ausgestattet, welche die von der Kunststoffummantelung 8 umgebenen Bauteile gegenüber der Umgebung des Brennstoffeinspritzventils 1 abdichtet und diese somit vor z. B. Schmutz und Salzwasser schützt.

Die Labyrinthdichtung 5 ist dabei gewindeförmig ausgeführt und umfaßt zumindest zwei, besser drei Gewinderillen 9. Ein radialer Abstand zwischen einem Tiefpunkt 10 jeder Gewinderille 9 und einem Hochpunkt 11 jeder Gewinderille sollte dabei zumindest 0,5 mm betragen.

Die Form des Gewindes ist dabei beliebig. Am einfachsten herstellbar ist ein Rundgewinde, es sind jedoch auch elliptische Querschnitte denkbar.

Die Labyrinthdichtung 5 wird eingesetzt, um den von der Kunststoffummantelung 8 umgebenen Bereich mit dem Düsenkörper 2 vor aggressiven Medien in der Umgebung des Brennstoffeinspritzventils 1 zu schützen. Eine gemäß dem erfindungsgemäßen Brennstoffeinspritzventil 1 gewindeförmig ausgestaltete Labyrinthdichtung 5 erlaubt eine rotatorische Entformung des die Labyrinthdichtung 5 herstellenden Werkzeugs, wodurch Nachbearbeitungen entfallen und der Herstellungsprozeß vereinfacht und dadurch weniger kostenintensiv wird.

Die Labyrinthdichtung 5 ist beispielsweise durch Tiefziehen oder Fließpressen herstellbar, wobei die Gewinderillen 9 mittels eines Gewindefurchwerkzeugs angefertigt werden. Auch mittels Rundhämmerns oder Rundknetens kann unter Zuhilfenahme eines gewindeförmigen Innendorns eine gewindeförmige Labyrinthdichtung 5 gestaltet werden.

Die Erfindung ist nicht auf das dargestellte Ausführungsbeispiel eines erfindungsgemäß ausgestalteten Brennstoffeinspritzventils 1 beschränkt und für beliebige Bauweisen von Brennstoffeinspritzventilen 1 geeignet.

## Patentansprüche

1. Brennstoffeinspritzventil (1) für Brennstoffeinspritzanlagen von Brennkraftmaschinen mit einem Düsenkörper (2) und einer in einem Magnettopf (6) angeordneten Magnetspule (3), welche von dem Düsenkörper (2) durchgriffen ist, und einer Kunststoffummantelung (8), welche den Düsenkörper (2) zumindest teilweise umgibt,
**dadurch gekennzeichnet,**
**daß** der Düsenkörper (2) und der Magnettopf (6) mittels einer sich zwischen Kunststoffummantelung und Magnettopf befindlichen gewindeförmigen Labyrinthdichtung (5) gegenüber einer Umgebung des Brennstoffeinspritzventils (1) abgedichtet sind.

2. Brennstoffeinspritzventil nach Anspruch 1,
**dadurch gekennzeichnet,**
**daß** die Labyrinthdichtung (5) zumindest zwei Gewinderillen (9) aufweist.

3. Brennstoffeinspritzventil nach Anspruch 2,
**dadurch gekennzeichnet,**
**daß** eine radiale Distanz zwischen einem radial inneren Tiefpunkt (10) und einem radial äußeren Hochpunkt (11) der Gewinderillen (9) zumindest 0,5 mm beträgt.

4. Brennstoffeinspritzventil nach einem der Ansprüche 1 bis 3,
**dadurch gekennzeichnet,**
**daß** die Labyrinthdichtung (5) durch Tiefziehen, Fließpressen oder Rundhämmern hergestellt ist.

5. Brennstoffeinspritzventil nach Anspruch 4,
**dadurch gekennzeichnet,**
**daß** die Gewinderillen (9) der Labyrinthdichtung (5) mittels eines Gewindefurchwerkzeugs oder eines gewindeförmigen Innendorns hergestellt sind.

6. Brennstoffeinspritzventil nach einem der Ansprüche 1 bis 5,
**dadurch gekennzeichnet,**
**daß** die Gewinderillen (9) einen runden, ovalen oder elliptischen Querschnitt aufweisen.

## Claims

1. Fuel injection valve (1) for fuel injection systems of internal combustion engines, with a nozzle body (2) and with a magnet coil (3) which is arranged in a magnet pot (6) and through which the nozzle body (2) passes, and with a plastic sheathing (8) which at least partially surrounds the nozzle body (2), **characterized in that** the nozzle body (2) and the magnet pot (6) are sealed off with respect to the surroundings of the fuel injection valve (1) by means of a labyrinth seal (5) in the form of a screw thread, which is located between the plastic sheathing (8) and the magnet pot (6).

2. Fuel injection valve according to Claim 1, **characterized in that** the labyrinth seal (5) has at least two screw thread grooves (9).

3. Fuel injection valve according to Claim 2, **characterized in that** a radial distance between a radially inner low point (10) and a radially outer high point (11) of the screw thread grooves (9) amounts to at least 0.5 mm.

4. Fuel injection valve according to one of Claims 1 to 3, **characterized in that** the labyrinth seal (5) is produced by deep-drawing, extrusion or swaging.

5. Fuel injection valve according to Claim 4, **characterized in that** the screw thread grooves (9) of the labyrinth seal (5) are produced by means of a screw thread rolling tool or of an inner mandrel in the form of a screw thread.

6. Fuel injection valve according to one of Claims 1 to 5, **characterized in that** the screw thread grooves (9) have a round, oval or elliptic cross section.

## Revendications

1. Injecteur de carburant (1) pour des installations d'injection de carburant de moteurs à combustion interne, avec un corps d'injecteur (2) et une bobine magnétique (3) disposée dans une boîte magnétique (6) et traversée par le corps d'injecteur (2), et avec une gaine de matière plastique (8) qui entoure au moins partiellement le corps d'injecteur (2),
**caractérisé en ce que**
le corps d'injecteur (2) et la boîte magnétique (6) sont rendus étanches par rapport à un environnement de l'injecteur de carburant (1) au moyen d'un joint à labyrinthe en forme de filet (5) se trouvant entre la gaine en matière plastique et la boîte magnétique.

2. Injecteur de carburant selon la revendication 1,
**caractérisé en ce que**
le joint à labyrinthe (5) présente au moins deux gorges de filet (9).

3. Injecteur de carburant selon la revendication 2,
**caractérisé en ce qu'**
une distance radiale entre un point bas radialement intérieur (10) et un point haut radialement extérieur (11) des gorges de filet (9) vaut au moins 0,5 mm.

4. Injecteur de carburant selon l'une quelconque des revendications 1 à 3,
**caractérisé en ce que**
le joint à labyrinthe (5) est réalisé par emboutissage, extrusion ou matriçage.

5. Injecteur de carburant selon la revendication 4,
**caractérisé en ce que**
les gorges de filet (9) du joint à labyrinthe (5) sont réalisées au moyen d'un outil de taille de filets ou d'un mandrin intérieur en forme de filet.

6. Injecteur de carburant selon l'une quelconque des revendications 1 à 5,
**caractérisé en ce que**
les gorges de filet (9) présentent une section transversale ronde, ovale ou elliptique.
